# EUROPÄISCHE PATENTSCHRIFT

(11) **EP 0 543 962 B1**
(45) Veröffentlichungstag und Bekanntmachung des Hinweises auf die Patenterteilung: **10.05.1995**
(21) Anmeldenummer: 92911139.1
(22) Anmeldetag: 09.06.1992
(51) Int. Cl.: B65D 77/06, B65D 83/00

(54) **Tube aus Karton**
Cardboard tube
Tube en carton

(30) Priorität: 17.06.1991 DE 4119922
(43) Veröffentlichungstag der Anmeldung: 02.06.1993
(73) Patentinhaber: KÜPPERSBUSCH, Gerd, D-42551 Velbert (DE)
(72) Erfinder: KÜPPERSBUSCH, Gerd, D-42551 Velbert (DE)
(74) Vertreter: Prüfer, Lutz H., Dipl.-Phys.
(86) Internationale Anmeldenummer: EP9201301
(87) Internationale Veröffentlichungsnummer: WO9222472

(56) Entgegenhaltungen:
- EP-A- 0 172 711
- EP-A- 0 225 677

## Beschreibung

Die Erfindung bezieht sich auf eine Tube aus Karton nach dem Oberbegriff des Patentanspruches 1.

Derartige Verpackungen sind zwar gut geeignet zum Transportieren und Ausgießen von Schüttgütern, wie einerseits pulvrige Stoffe und andererseits Flüssigkeiten. Wenn das in der Verpackung aufzubewahrende Material jedoch eine große Viskosität aufweist oder gar creme- oder pastenartig ist, besteht bei der eingangs beschriebenen Verpackung das Problem, daß das Material nicht gut aus der Verpackung ausgeleert werden kann.

Aus der EP-A-0 225 677 ist ein Behälter mit den Merkmalen des Oberbegriffes des Patentanspruches 1 bekannt. Dieser Behälter weist die oben beschriebenen Nachteile auf, daß nämlich creme- oder pastenartige Materialien nur schwer entleert werden können.

Aus der EP-A-0 172 711 ist eine Verpackung bekannt, bei der ein Außenbehälter mit einem darin vorgesehenen Innenbehälter zusammendrückbar ist zum Austreiben des Behälterinhaltes.

Es ist daher die der Erfindung zugrunde liegende Aufgabe, eine Kartontube der eingangs beschriebenen Art derart zu verbessern, daß auch creme- und pastenartige Materialien aus der Verpackung leicht entnommen werden können.

Diese Aufgabe wird durch eine Tube aus Karton der eingangs beschriebenen Art gelöst, die durch die Merkmale des kennzeichnenden Teiles des Patentanspruches 1 gekennzeichnet ist.

Da die Rückwand nur mit zwei Seitenwänden verbunden ist, während mindestens eine Seitenwand keine Verbindung mit der Rückwand hat, können die beiden mit der Rückwand verbundenen Seitenwände zusammengedruckt werden. Die nicht mit der Rückwand verbundene Seitenwand kann nach außen ausweichen. Daher läßt sich die gesamte Verpackung zusammendrücken. Damit sind auch Creme- und pastenartige Stoffe aus der Verpackung herauszudrücken.

Bevorzugte Weiterbildungen der Erfindung sind in den Unteransprüchen gekennzeichnet.

Wenn die Rückwand zwischen den Seitenwänden, mit denen sie verbunden ist., eine etwas größere Ausdehnung hat, so muß sie sich entweder in die Verpackung hineinwölben oder aus ihr herauswölben. Dadurch wird das Zusammendrucken der Verpackung noch weiter erleichtert. Wenn sie sich insbesondere in die Verpackung hineinwölbt, wird sichergestellt, daß der Innenbeutel zuverlässig in der Verpackung bleibt. Knicklinien unterstützen vorteilshafterweise das Zusammendrücken der Verpackung.

Weitere Vorteilhafte Merkmale und Zweckmäßigkeiten der Erfindung ergeben sich aus der Beschreibung von Ausführungsbeispielen anhand der Figuren. Von den Figuren zeigen:
- Fig. 1: den Zuschnitt für den Karton einer Ausführungsform der Tube aus Karton;
- Fig. 2: die fertige Tube aus Karton nach der in Figur 1 gezeigten Ausführungsform und
- Fig. 3: die geöffnete Tube aus Karton beim Herausnehmen des Innenbeutels.

Wie am besten aus Fig. 3 zu sehen ist, weist die Tube aus Karton einen äußeren Karton 2 und einen Innenbeutel 3 auf.

Der Karton 2 wird aus dem in Figur 1 gezeigten Zuschnitt 4 gebildet. Der Zuschnitt 4 weist eine erste Seitenwand 5 und eine zweite Seitenwand 6 auf. Zwischen der ersten Seitenwand 5 und der zweiten Seitenwand 6 ist eine dritte Seitenwand vorgesehen. An der der dritten Seitenwand 7 abgewandten Seite der ersten Seitenwand 5 ist eine vierte Seitenwand 8 vorgesehen.

An der hinteren Seite der ersten Seitenwand 5 (in Fig. 1 die untere Seite) ist eine Rückwand 9 vorgesehen. Die Rückwand 9 erstreckt sich im wesentlichen über die volle Breite der ersten Seitenwand 5. Die Höhe der Rückwand 9, d.h. die Ausdehnung, mit der sich die Rückwand 9 von der ersten Seitenwand 5 wegerstreckt, ist etwas größer als die Breite der dritten Seitenwand 7 bzw. der vierten Seitenwand 8.

An der unteren Seite der zweiten Seitenwand 6 ist ein Klebestreifen 10 vorgesehen. An der der ersten Seitenwand 5 abgewandten Seite der vierten Seitenwand 8 ist ein Klebestreifen 11 vorgesehen.

An der Vorderseite der ersten Seitenwand 5 (in Fig. 1 die obere Seite) ist eine erste Abdeckplatte 12 vorgesehen. Die Abdeckplatte 12 erstreckt sich im wesentlichen über die gesamte Breite der ersten Seitenwand 5. Die Höhe der ersten Abdeckplatte 12 entspricht im wesentlichen der Breite der dritten Seitenwand 7 bzw. der vierten Seitenwand 8. An der der ersten Seitenwand 5 abgewandten Seite der Deckplatte 12 ist eine Klebelasche 13 vorgesehen. An den beiden Seiten der Abdeckplatte 12 sind zwei dreieckige Klebelaschen 14 und 15 vorgesehen.

An der Vorderseite der zweiten Seitenwand 6 ist eine zweite Abdeckplatte 16 vorgesehen. Die zweite Abdeckplatte 16 erstreckt sich im wesentlichen über die volle Breite der zweiten Seitenwand 6. Ihre Höhe entspricht im wesentlichen der Breite der dritten Seitenwand 7 bzw. der vierten Seitenwand 8.

Die Rückwand 9 weist eine Knicklinie 17 auf. Die Knicklinie 17 erstreckt sich im wesentlichen parallel zu der Unterseite der ersten Seitenwand 5. Sie verläuft im wesentlichen im halben Abstand der Höhe der Rückwand 9 von der Unterseite der zweiten Seitenwand 5.

Die 1. - 4. Seitenwand 5-8 weisen eine Knicklinie 18, 19, 20 bzw. 21 auf. Die Knicklinien 18-21 verlaufen im wesentlichen parallel zu den Vorderseiten ihrer entsprechenden Seitenwände. Der Abstand zu den Vorderseiten beträgt etwa die halbe Breite der dritten Seitenwand 7 bzw. vierten Seitenwand 8.

In der dritten Seitenwand 7 ist eine Schwächungslinie 22 angebracht. Die Schwächungslinie erstreckt sich von der Hinterseite bis zu der Knicklinie 20. Die Schwächungslinie 22 verläuft im wesentlichen parallel zu den Seitenkanten und im wesentlichen in gleichen Abständen zu der rechten und linken Seitenkante.

Eine entsprechende Schwächungslinie 23 ist in der vierten Seitenwand 8 vorgesehen. Auch die Schwächungslinie 23 erstreckt sich im wesentlichen von der Hinterseite bis zu der Knicklinie 21. Sie ist im wesentlichen parallel zu den Seitenkanten und im gleichen Abstand zu beiden Seitenkanten.

In der dritten Seitenwand 7 ist eine weitere Schwächungslinie 24 vorgesehen. Die Schwächungslinie 24 erstreckt sich von dem Punkt, an dem die Schwächungslinie 22 auf die Knicklinie 20 auftrifft, zu dem vorderen Verbindungspunkt zwischen der ersten Seitenwand 5 und der dritten Seitenwand 7.

Eine entsprechende Schwächungslinie 25 ist in der vierten Seitenwand 8 vorgesehen. Sie erstreckt sich von dem Punkt, an dem die Schwächungslinie 23 auf die Knicklinie 21 stößt, zu dem vorderen Verbindungspunkt zwischen der ersten Seitenwand 5 und der vierten Seitenwand 8. Die Schwächungslinien 24 bzw. 25 setzen sich gradlinig als Schwächungslinien 26 und 27 in die erste Abdeckplatte 12 fort. Sie erstrecken sich im wesentlichen bis in die Mitte der Abdeckplatte 12.

In der zweiten Abdeckplatte 16 sind ebenfalls Schwächungslinien 28 und 29 vorgesehen. Die Schwächungslinien 28 und 29 sind spiegelsymmetrisch zu den Schwächungslinien 26 und 27 angeordnet, d.h. sie erstrecken sich also von den oberen Ecken der Abdeckplatte 16 bis im wesentlichen in die Mitte der Abdeckplatte 16.

Die dritte Seitenwand 7 weist eine Knicklinie 30 auf. Die Knicklinie 30 erstreckt sich von dem Punkt, an dem die Schwächungslinie 22 auf die Knicklinie 20 stößt zu dem vorderen Verbindungspunkt zwischen der dritten Seitenwand 7 und der zweiten Seitenwand 6. Sie ist daher symmetrisch zu der Schwächungslinie 24.

Die vierte Seitenwand 8 weist eine Knicklinie 31 auf. Die Knicklinie 31 erstreckt sich von dem Punkt, an dem die Schwächungslinie 23 auf die Knicklinie 21 stößt, zu dem vorderen Verbindungspunkt zwischen der vierten Seitenwand 8 und dem Klebestreifen 11. Die Knicklinie 31 ist daher symmetrisch zu der Schwächungslinie 25.

Die Tube wird wie folgt hergestellt:
Ein wie in Fig. 1 gezeigter Zuschnitt wird um die Verbindungslinien zwischen den Seitenwänden und dem Klebestreifen 11 zu einer Hülse gefaltet und geschlossen, indem der Klebestreifen 11 an die zweite Seitenwand 6 an deren freien Seitenkante angeklebt wird. Über einen Dorn wird ein Folienbeutel gestülpt. Über diesen wird die Schachtelhülse gestülpt. Darauf wird zuerst die zweite Abdeckplatte 16 um im wesentlichen 90 Grad umgefaltet und dann wird die erste Abdeckplatte 12 um im wesentlichen 90 Grad umgefaltet und mit der zweiten Abdeckplatte 16 verklebt. Daraufhin werden in dieser Reihenfolge die Klebelasche 13, die Klebelasche 14 und die Klebelasche 15 um im wesentlichen 90 Grad umgefaltet und mit der zweiten Seitenwand 6, der dritten Seitenwand 7 bzw. der vierten Seitenwand 8 verklebt.

Durch den Dorn wird ein Stanzwerkzeug geführt, mit dem ein Loch durch die Beutelfolie und die Abdeckplatten 12 und 16 gestanzt wird. Ein wie in Figur 2 gezeigter Ausgießstutzen 32 wird von außen in dieses Loch eingesetzt und innen mittels eines Formstempels umgeformt und fest mit dem Beutel und der Faltschachtel verbunden. Die so vorbereitete Tube wird von dem Dorn gezogen und zur Befüllung durch den noch offenen Boden, der die Rückseite bildet, gegeben.

Der Bodenverschluß beginnt mit dem Spreizen und Siegeln der überstehenden Beutelfolie des Innenbeutels. Die dabei entstehenden Folienzipfel werden um etwa 180 Grad nach innen gefaltet. Die Rückwand 9 wird nach innen gefaltet und mit der Klebelasche 10 so verklebt, daß die Rückwand 9 entlang der Knicklinie 17 eine Wölbung von etwa 10 Grad nach innen aufweist. Das ist besonders geeignet durchführbar, da die Höhe der Rückwand 9 etwas größer ist als die Breite der Seitenwände 7 bzw. 8.

Die Benutzung der Tube geschieht auf die folgende Weise:
Nachdem die gefüllte Tube in den Verkehr gebracht ist, entfernt der Verbraucher einen auf dem Ausgießstutzen vorgesehenen Verschluß und drückt die Tubenverpackung von der Hinterseite her an den beiden Seitenwänden 5 und 6 zusammen. Daraufhin wölbt sich die Rückwand 9 in den Karton hinein. Der Innenbeutel bleibt daher immer gesichert in dem Karton. Durch das Zusammendrücken der ersten und zweiten Wand 5 und 6 werden die dritte und vierte Seitenwand 7 und 8 entlang der Schwächungslinien 22 und 23 nach außen geknickt. Der Übergang zu der Vorderwand, die durch die erste und zweite Abdeckplatte 12 und 16 gebildet wird, geschieht entlang der Schwächungslinien 24 und 25 bzw. entlang der Knicklinien 30 und 31. So läßt sich die Tube ganz zusammendrücken, bis die beiden Seitenwände 5 und 6 parallel aneinander liegen, nur noch durch den entleerten Innenbeutel getrennt.

Wenn die Tube ganz geleert ist, reißt der Verbraucher den Karton auf. In Fig. 3 ist ein Zwischenstadium des Aufreißens gezeigt, bei dem die beiden Deckplatten 12 und 16 geöffnet sind. Weiterhin kann der Karton an den Schwächungslinien 22, 23; 24, 25; 26, 27; 28, 29 aufgetrennt werden und der Innenbeutel kann leicht entnommen werden. Es stehen dann der aus einem gut wiederverwertbaren Material bestehende Karton und ein leichter Innenbeutel zur Verfügung, die beide gut entsorgt werden können.

Bei der obigen Ausführungsform sind sowohl die Rückwand (9) als auch die Deckplatten 12 und 16 in rechteckiger Form ausgebildet. Diese Elemente können jedoch auch in dreieckiger Form ausgebildet sein. Dann sind zwei der drei Seitenwände mit der Rückwand verbunden, während die dritte Seitenwand nicht mit der Rückwand verbunden ist. Beim Zusammendrücken der beiden mit der Rückwand verbundenen Seitenwände wird die dritte Seitenwand nach außen geknickt.

Ebenfalls ist eine sechseckige Ausbildung der Rückwand und der beiden Abdeckplatten gut ausführbar. Wieder sind zwei einander gegenüberliegende Seitenwände mit der Rückwand verbunden. Die anderen vier Seitenwände sind nicht mit der Rückwand verbunden. Beim Zusammendrücken der beiden mit der Rückwand verbundenen Seitenwände stülpen sich die anderen vier Seitenwände automatisch nach außen. Es bedarf nicht einmal der Schwächungslinien 22 und 23 bei der eingangs erwähnten Ausführungsform.

## Patentansprüche

1. Tube aus Karton mit
einem prismatischen Karton (2) mit einer Vorderwand (12, 16), mindestens drei mit der Vorderwand (12, 16) verbundenen Seitenwänden (5, 6, 7, 8) und einer Rückwand (9), wobei in der Vorderwand (12, 16) eine Entleerungsöffnung vorgesehen ist, und
einem in dem Karton (2) vorgesehenen Innenbeutel (3) mit einer mit der Entleerungsöffnung in Verbindung stehenden Öffnung,
dadurch gekennzeichnet,
daß die Rückwand (9) nur mit einer ersten Seitenwand (5) und einer der ersten Seitenwand (5) gegenüberliegenden zweiten Seitenwand (6) verbunden ist.

2. Tube nach Anspruch 1,
dadurch gekennzeichnet, daß die Abmessung der Rückwand (9) in der Richtung, die die erste und zweite Seitenwand (5, 6) verbindet, etwas größer ist als der Abstand der ersten Seitenwand (5) von der zweiten Seitenwand (6).

3. Tube nach Anspruch 2,
dadurch gekennzeichnet, daß die Rückwand (9) in das Innere des Kartons (2) gewölbt ist.

4. Tube nach Anspruch 2,
dadurch gekennzeichnet, daß die Rückwand (9) nach außen gewölbt ist.

5. Tube nach einem der Ansprüche 1-4,
dadurch gekennzeichnet, daß die Rückwand (9) eine Knicklinie (17) parallel zu der ersten bzw. Seitenwand (5, 6) in einem Abstand von jeder dieser beiden Seitenwände (5, 6) aufweist.

6. Tube nach einem der Ansprüche 1-5,
dadurch gekennzeichnet, daß die Vorderwand (12, 16) und die Rückwand (9) rechteckig gebildet sind.

7. Tube nach Anspruch 6, dadurch gekennzeichnet, daß die erste und zweite Seitenwand (5, 6) durch eine dritte bzw. vierte Seitenwand (7, 8) verbunden sind, die beide keine Verbindung mit der Rückwand (9) aufweisen und
daß die dritte und vierte Seitenwand (7, 8) je eine im wesentlichen von der Vorderwand (12, 16) zu der Rückwand (9) im wesentlichen in der Mitte verlaufende Schwächungslinie (22, 23) aufweisen, die das nach außen Wölben oder das nach innen Wölben der dritten und vierte Seitenwand erleichtern.

8. Tube nach einem der Ansprüche 1-5,
dadurch gekennzeichnet, daß die Vorderwand (12, 16) und die Rückwand (9) dreieckig oder sechseckig oder achteckig gebildet sind.

9. Tube nach einem der Ansprüche 1-8,
dadurch gekennzeichnet, daß die Entleerungsöffnung einen Ausgießstutzen (32) aufweist, der durch die Vorderwand (12, 16) geführt ist und das Innere des Innenbeutels (3) mit der Außenwelt verbindet.

## Claims

1. A cardboard tube with a prismatic carton (2) with a front wall (12, 16), at least three side walls (5, 6, 7, 8) connected to the front wall (12, 16) and a rear wall (9), in which arrangement provision is made in the front wall (12, 16) for an outlet opening, and
an inner bag (3) provided in the carton (2) communicating with the outlet opening,
characterized in that
the rear wall (9) is only connected to a first side wall (5) and a second side wall (6) lying opposite the first side wall (5).

2. A tube according to claim 1,
characterized in that
in the direction connecting the side walls (5, 6), the dimension of the rear wall (9) is somewhat greater than the distance of the side wall (5) from the second side wall (6).

3. A tube according to claim 2,
characterized in that
the rear wall (9) is curved into the inside of the carton (2).

4. A tube according to claim 2,
characterized in that
the rear wall (9) is curved towards the outside.

5. A tube according to one of claims 1 to 4,
characterized in that
the rear wall (9) has a fold line (17) parallel to the first or second side wall (5, 6) at an interspacing from each of these two side walls (5, 6).

6. A tube according to one of claims 1 to 5,
characterized in that
the front wall (12, 16) and the rear wall (9) are formed in a rectangular shape.

7. A tube according to claim 6,
characterized in that
the first and second side walls (5, 6) are connected via third or fourth side walls (7, 8), both of which are not connected to the rear wall (9); and
that the third and fourth side walls (7, 8) each have a weakened line 22, 23) extending substantially from the front wall (12, 16) to the rear wall (9) and substantially in the middle, which facilitate the inward bending or outward bending of the third and fourth side walls.

8. A tube according to one of claims 1 to 5,
characterized in that
the front wall (12, 16) and the rear wall (9) are formed in a triangular, hexagonal,or octagonal shape.

9. A tube according to one of claims 1 to 8,
characterized in that
the outlet opening has a pouring spout (32) which is carried though the front wall (12, 16) and connects the inside of the inner bag (3) to the outside.

## Revendications

1. Tube en carton comportant un carton prismatique (2) avec une paroi antérieure (12, 16), au moins trois parois latérales (5, 6, 7, 8) reliées à la paroi antérieure (12, 16) et une paroi postérieure (9), une ouverture de vidage étant prévue dans la paroi antérieure (12, 16), et avec un sachet intérieur (3) étant prévu dans le carton (2) et pourvu d'une ouverture communiquant avec l'ouverture de vidage, caractérisé en ce que la paroi postérieure (9) est seulement reliée à une première paroi latérale (5) et à une deuxième paroi latérale (6) opposée à la première paroi latérale (5).

2. Tube selon la revendication 1, caractérisé en ce que la dimension de la paroi postérieure (9) dans la direction reliant la première et la deuxième parois latérales (5, 6) est légèrement plus grande que la distance entre la première paroi latérale (5) et la deuxième paroi latérale (6).

3. Tube selon la revendication 2, caractérisé en ce que la paroi postérieure (9) est bombée vers l'intérieur du carton (2).

4. Tube selon la revendication 2, caractérisé en ce que la paroi postérieure (9) est bombée vers l'extérieur.

5. Tube selon l'une ou l'ensemble des revendications 1 à 5, caractérisé en ce que la paroi postérieure (9) présente une ligne de pliage (17) parallèle à la première et à la deuxième parois latérales (5, 6) à distance de chacune de ces deux parois latérales (5, 6).

6. Tube selon l'une ou l'ensemble des revendications 1 à 5, caractérisé en ce que la paroi antérieure (12, 16) et la paroi postérieure (9) sont de forme rectangulaire.

7. Tube selon la revendication 6, caractérisé en ce que la première et la deuxième parois latérales (5, 6) sont reliées par une troisième et une quatrième parois latérales (7, 8), qui ne présentent pas de liaison avec la paroi postérieure (9), et en ce que la troisième et la quatrième parois latérales (7, 8) présentent chacune sensiblement au milieu une ligne d'affaiblissement (22, 23) allant sensiblement de la paroi antérieure (12, 16) à la paroi postérieure (9), et qui facilitent le bombement vers l'extérieur ou vers l'intérieur de la troisième et de la quatrième parois latérales.

8. Tube selon l'une ou l'ensemble des revendications 1 à 5, caractérisé en ce que la paroi antérieure (12, 16) et la paroi postérieure (9) sont de forme triangulaire, hexagonale ou octogonale.

9. Tube selon l'une ou l'ensemble des revendications 1 à 8, caractérisé en ce que l'ouverture de vidage présente une douille verseuse (32), qui traverse la paroi antérieure (12, 16) et relie l'intérieur du sachet intérieur (3) avec l'environnement extérieur.
